# DEMANDE DE BREVET EUROPEEN

(11) **EP 0 081 393 A2**
(43) Date de publication de la demande: **15.06.1983**
(21) Numéro de dépôt: 82401338.7
(22) Date de dépôt: 16.07.1982
(51) Int. Cl.: F23J 1/06, F23K 3/00

(54) **Appareil à combustion pour combustibles solides**

(30) Priorité: 22.07.1981 FR 8114231
(71) Demandeur: Bonnefond, Luc, F-95560 Montsoult (FR)
(72) Inventeur: Bonnefond, Luc, F-95560 Montsoult (FR)

(57) **Abrégé**

Equipement thermique selon revendications 1 caractérisé en ce que le foyer est disposé suivant l'axe de la chaudière formant un couloir permettant une évacuation continue des cendres et machefers (3) vers un sas (4) de sortie avec obturateur (5). Un brûleur se composant d'une alimentation réglable en combustible à partir d'une trémie réserve (7) ou d'un sas de transfert alimenté par vis sans fin (8) ou cyclone, d'une tuyère (9) de foyer avec arrivées d'air réglables primaire (10) et secondaire (11), d'un dispositif réglable à poussoir (12) assurant le décendrage de la sortie de tuyère (13) et le décrassage automatique du foyer en continu, enfin un bloc électronique de commande (14).

## Description

La présente invention concerne un équipement autonome automatique pour combustion rationnelle des produits et déchets de biomasse et des sous-produits de recriblage du charbon caractérisé par Une chaudière (I) en fonte ou en acier spécialement conçue comportant à la construction ou à l'adaptation :

un foyer sole (2) formant couloir disposé suivant l'axe avant arrière de la chaudière pour permettre une évacuation continue des cendres et des machefers (3) vers un sas (4) de sortie avec obturateur (5)

Un brûleur automatique spécialement conçu pour obtenir un rendement maximum par la combustion complète des gaz obtenus au premier stade l'ignition.

Ce brûleur se compose :
a/ d'une alimentation en combustible à partir d'une trémie réserve (7) ou d'un sas de transfert alimenté par vis sans fin (8) ou cyclone. Cette alimentation est réglable suivant les caractéristiques du combustible.
b/ une tuyère (9) de foyer avec arrivée d'air primaire (10) et secondaire (II) de débits définis en fonction des caractéristiques du combustible.
c/ un dispositif à poussoir (12) assure le décrassage de la sortie de tuyère (13) et le décendrage automatique du foyer en continu. Ce dispositif est commandé suivant les caractéristiques du combustible.
d/ un bloc électronique (14) suivant les caractéristiques du combustible assure toutes les commandes de fonctionnement.

## Revendications

I- Equipement thermique autonome automatique pour combustion rationnelle des produits et déchets de biomasse et sous-produits de recriblage du charbon caractérisé en ce qu'il comporte une chaudière (I) comportant un foyer sole (2) formant couloir permettant une évacuation continue des cendres et machefers (3) vers un sas (4) de sortie avec obturateur (5) et un brûleur se composant: d'une alimentation réglable en combustible à partir d'une trémie réserve (7) ou d'un sas de transfert alimenté par vis sans fin (8) ou cyclone, d'une tuyère (9) de foyer avec arrivées d'air réglables primaire (10) et secondaire (II), d'un dispositif réglable à poussoir (12) assurant le décendrage de la sortie de tuyère (13) et le décrassage automatique du foyer en continu, enfin un bloc électronique de commande (I4).
